# EUROPÄISCHE PATENTSCHRIFT

(11) **EP 1 310 746 B1**
(45) Veröffentlichungstag und Bekanntmachung des Hinweises auf die Patenterteilung: **06.04.2005**
(21) Anmeldenummer: 02023856.4
(22) Anmeldetag: 24.10.2002
(51) Int. Cl.: F24H 9/20, F23N 1/08

(54) **Vorrichtung und Verfahren zur Regelung von Thermen**
Device and method for control of fluid heater
Dispositif et procédé de regulation d'un chauffe-eau

(30) Priorität: 07.11.2001 DE 10154198
(43) Veröffentlichungstag der Anmeldung: 14.05.2003
(73) Patentinhaber: Siemens Building Technologies AG, 8008 Zürich (CH)
(72) Erfinder: Gerstner, Harry, 76596 Forbach (DE); Pfannstiel, Dieter, Dr., 35066 Frankenberg (DE)
(74) Vertreter: Berg, Peter, Dipl.-Ing.

(56) Entgegenhaltungen:
- EP-A- 0 226 246
- DE-A- 3 716 798
- PATENT ABSTRACTS OF JAPAN vol. 010, no. 349 (M-538), 26. November 1986 (1986-11-26) & JP 61 149761 A (MATSUSHITA ELECTRIC IND CO LTD), 8. Juli 1986 (1986-07-08)

## Beschreibung

Die vorliegende Erfindung betrifft eine Vorrichtung und ein Verfahren zur Regelung von Thermen nach den Oberbegriffen der Patentansprüche 1 und 11, eine bevorzugte Verwendung der Vorrichtung und des Verfahrens nach Patentanspruch 25 sowie einen Regler zur Durchführung des Verfahrens nach Patentanspruch 26.

Derartige Vorrichtungen und Verfahren zur Regelung von Thermen, insbesondere zur Regelung eines Brauchwasser-Durchlauferhitzers mit einem Brenner zur Erwärmung eines Wärmeträgermediums, wie beispielsweise Wasser, sind bereits bekannt, wobei hier grundsätzlich zwei verschiedene Prinzipien existieren. So wird bei einigen Herstellern das Brauchwasser bzw. das zu erwärmende Wärmeträgermedium im Durchlaufprinzip direkt über einen Wärmetauscher von einem Brenner erwärmt, während bei anderen Herstellern ein zweiter Wärmetauscher, d.h. ein sog. Sekundärtauscher, für die Brauchwassererwärmung eingesetzt wird. Diese zwei Grundprinzipien skizzieren die Darstellungen in den Figuren 1 und 2, die nachfolgend noch detailliert erörtert werden.

Bei den bekannten Thermen bzw. Durchlauferhitzern wird das Wärmeträgermedium entweder direkt über einen Primärtauscher oder indirekt mittels des erwärmten Wassers der Heizung über einen Sekundärtauscher erwärmt und an geeigneten Zapfstellen, beispielsweise in der Küche oder im Bad, entnommen. Die Regelung des Brenners solcher Thermen erfolgt beim bekannten Stand der Technik durch die Messung der Auslauftemperatur am Auslauf des Primärtauschers oder des Sekundärtauschers, die mit einer vorgebbaren Solltemperatur verglichen und dem Regler, beispielsweise einem PI-Regler, zur Ausgabe einer Stellgröße zugeführt wird, wobei die Stellgröße beispielsweise ein Signal zur Leistungseinstellung des Brenners sein kann.

Derartige geregelte Thermen sind beispielsweise aus DE-A-37 16 798, JP-A-61 14 9761 oder EP-A-0 226 246 bekannt.

All diesen Prinzipien ist gemeinsam, daß zwar die Auslauftemperatur zur Regelung des Brenners, d.h. zur Regelung der Erwärmung des Wärmeträgermediums genutzt wird, die Menge des abgeführten Wärmeträgermediums am Auslauf des Wärmetauschers, d.h. der Durchfluß (Volumenstrom) auf der Brauchwasserseite, jedoch nicht erfaßt wird und sich dadurch erhebliche Regelungsschwankungen ergeben, die an den Zapfstellen (wie beispielsweise in der Küche oder im Bad) zu entsprechenden Temperaturschwankungen führen.

Die nicht gemessene Menge des abgeführten Wärmeträgermediums stellt eine Störgröße im Regelungskreis dar und hat großen Einfluß auf die Dynamik des Regelkreises.

Die Aufgabe der vorliegenden Erfindung ist es, die bekannten Vorrichtungen und Verfahren zur Regelung von Thermen dahingehend zu verbessern, daß Temperaturschwankungen auf der Auslaufseite der Wärmetauscher vermieden und eine zuverlässige Regelung des Brenners der Therme für unterschiedliche Prinzipien erreicht werden kann.

Ziel der Erfindung ist es daher, eine konstante Auslauftemperatur bei verschiedenen Störgrößen zu erreichen. Dabei soll der Volumenstrom auf der Auslaufseite der Wärmetauscher jedoch nicht durch teure Volumenstrommeßgeräte gemessen werden, sondern der Erfindung liegt hier die Aufgabe zugrunde, den Volumenstrom indirekt zu erfassen, um diesen für eine Störgrößenaufschaltung verwenden zu können.

Dabei soll die vorliegende Erfindung nicht nur bei Systemen mit direkter Erwärmung des Wärmeträgermediums im Primärtauscher einsetzbar sein, sondern auch bei allen anderen Systemen wie z.B. bei Systemen mit Sekundärwärmetauscher, die in aller Regel nur einen geringen Puffer (in einer Größenordnung von ca. 1 l) aufweisen, der auf Bereitschaft gehalten werden muß, um die Zeit zu überbrücken, die benötigt wird, um dem Sekundärwärmetauscher genügend Energie über einen Primärwärmetauscher zur Verfügung zu stellen, d.h. neben einer Auslauftemperatur-Regelung (Primärwärmetauscher) soll die Erfindung auch bei einer Komforttemperatur-Regelung (mit Sekundärtauscher) einsetzbar sein.

Die Erfindung löst die ihr zugrunde liegende Aufgabe durch die kennzeichnenden Merkmale der unabhängigen Patentansprüche 1 und 11 sowie 26, wobei vorteilhafte Ausgestaltungen und Anwendungsvarianten der Erfindung in den Unteransprüchen gekennzeichnet und beschrieben sind. Eine vorteilhafte Verwendung des Verfahrens bzw. der Vorrichtung ist in Patentanspruch 25 beansprucht. Ein für eine erfindungsgemäße Vorrichtung bzw. für das erfindungsgemäße Verfahren geeigneter Regler ist in den Patentansprüchen 26 und 27 gekennzeichnet.

Die erfindungsgemäße Vorrichtung zur Regelung von Thermen weist einen Brenner zur Erwärmung eines Wärmeträgermediums auf, einen Einlauf zur Zuführung des Wärmeträgermediums, das am Einlauf eine bestimmte Einlauftemperatur hat, einen Auslauf zur Abführung des Wärmeträgermediums, das am Auslauf eine bestimmte Auslauftemperatur hat, und einen Regler, der die Erwärmung des Wärmeträgermediums mittels eines Primärtauschers oder eines Sekundärtauschers zumindest in Abhängigkeit einer Soll-Temperatur und der Auslauftemperatur regelt. Zur Berechnung der Menge des abgeführten Wärmeträgermediums auf der Auslaufseite des Wärmetauschers (z.B. Primärtauscher oder Sekundärtauscher), d.h. zur Feststellung der Zapfmenge des Wärmeträgermediums mißt der Regler eine Anstiegsgeschwindigkeit der Auslauftemperatur bei einer vorbestimmbaren Brennerleistung, wobei anhand der Anstiegsgeschwindigkeit die abgeführte Menge des Wärmeträgermediums berechnet wird.

Die mathematische Grundlage für diese Berechnung ist die Tatsache, daß die Anstiegsgeschwindigkeit der Auslauftemperatur bei einer konstanten Brennerleistung indirekt proportional zur Menge des abgeführten Wärmeträgermediums ist, d.h., daß eine größere Menge von abgeführtem Wärmeträgermedium zu einer geringeren Anstiegsgeschwindigkeit der Auslauftemperatur des Wärmeträgermediums führt und umgekehrt. Hierfür kann bei einer jeweils eingestellten Soll-Temperatur die Anstiegsgeschwindigkeit der Auslauftemperatur jeweils bei einer vorbestimmbaren, jedoch zumindest für die Zeit der Messung konstanten Brennerleistung gemessen werden.

Nach der Berechnung der Menge des abgeführten Wärmeträgermediums verändert der Regler die Brennerleistung modulierend, wobei die Reglerparameter, d.h. beispielsweise die Reglerverstärkung, anhand der berechneten Menge des abgeführten Wärmeträgermediums entsprechend veränderbar sind. Stellt der Regler beispielsweise fest, daß eine große Menge von Wärmeträgermedium abgeführt wird, so muß er nicht - wie beim Stand der Technik - auf ein entsprechendes Absinken der Auslauftemperatur "warten", sondern kann unmittelbar die Stellgröße für die Leistung des Brenners auf die angeforderte Menge von Wärmeträgermedium abstimmen.

Mit Vorteil weist der Regler einen Speicher zur Speicherung der kleinsten und größten Anstiegsgeschwindigkeiten der Auslauftemperatur für jede einstellbare Soll-Temperatur auf. Sobald der Regler die entsprechende Anstiegsgeschwindigkeit der Auslauftemperatur gemessen hat, vergleicht er diese mit der abgespeicherten kleinsten bzw. größten Anstiegsgeschwindigkeit und speichert die gemessene Anstiegsgeschwindigkeit dann als kleinste bzw. größte Anstiegsgeschwindigkeit im Speicher ab, wenn die gemessene Anstiegsgeschwindigkeit kleiner ist als die kleinste abgespeicherte Anstiegsgeschwindigkeit bzw. wenn diese größer ist als die größte abgespeicherte Anstiegsgeschwindigkeit. Dadurch wird gewährleistet, daß so die jeweils kleinsten und größten abgeführten Mengen an Wärmeträgermedium (Zapfmengen) festgestellt und im laufenden Betrieb adaptiert werden können.

Die Regelung ordnet somit bei einer eingestellten Soll-Temperatur und bei der vorbestimmbaren Brennerleistung die kleinste Anstiegsgeschwindigkeit der Auslauftemperatur der größten abführbaren Menge des Wärmeträgermediums (größte Zapfmenge) und die größte Anstiegsgeschwindigkeit der Auslauftemperatur der kleinsten abführbaren Menge des Wärmeträgermediums (kleinste Zapfmenge) zu und berechnet anhand der gemessenen Anstiegsgeschwindigkeiten die abgeführte Menge des Wärmeträgermediums linear im Verhältnis dazu. Dies kann im einfachsten Fall durch die Festlegung der zwei Punkte (maximale Zapfmenge, kleinste Anstiegsgeschwindigkeit und minimale Zapfmenge, größte Anstiegsgeschwindigkeit) im x-y-Koordinatensystem erfolgen, die durch eine Gerade verbunden werden, so daß alle anderen Zapfmengen bei einer gemessenen Anstiegsgeschwindigkeit zwischen der kleinsten und größten Anstiegsgeschwindigkeit direkt abgelesen werden können.

Mit Vorteil wählt der Regler zur Berechnung der Menge an abgeführtem Wärmeträgermedium, d.h. zur Messung der Anstiegsgeschwindigkeit, als vorbestimmbare Brennerleistung etwa 60 % bis 100 %, vorzugsweise etwa 80 % der benötigten Brennerleistung bei maximaler abführbarer Menge des Wärmeträgermediums bei einer eingestellten Soll-Temperatur aus. Für eine Soll-Temperatur von beispielsweise 50°C stellt der Regler als vorbestimmbare Brennerleistung beispielsweise 80 % der benötigten Brennerleistung bei maximaler Zapfmenge ein, in diesem Fall 80 % von 77,8 % von derjenigen Brennerleistung, die bei einer maximalen Soll-Temperatur von beispielsweise 60°C und bei maximaler Zapfmenge notwendig wäre (Maximalbetrieb des Brenners).

Grundsätzlich empfiehlt es sich, die maximale Brennerleistung bei maximaler Zapfmenge und bei größter Soll-Temperatur festzulegen und die entsprechenden Brennerleistungen zur Messung der Anstiegsgeschwindigkeit der Auslauftemperatur in Abhängigkeit von darunter liegenden Soll-Temperaturen in einer Tabelle festzulegen. Diese könnte z.B. wie folgt aussehen:

| | Brennerleistung bei | | |
|---|---|---|---|
| Sollwerttemperatur | Zapfmenge maximal | Zapfmenge mittel | Zapfmenge minimal |
| 40°C | 55,6 % | 37,0 % | 18,5 % |
| 50°C | 77,8 % | 51,9 % | 25,9 % |
| 60°C | 100 % | 66,6 % | 33,3 % |

Die entsprechenden Tabellenwerte geben ein Beispiel für benötigte Brennerleistungen (bzw. 80 % davon) zur Messung der Anstiegsgeschwindigkeit wieder.

Mit Vorteil beginnt der Regler mit der Messung der Anstiegsgeschwindigkeit bei einer minimalen Auslauftemperatur und beendet die Messung bei Erreichen der Soll-Temperatur. Dies hat den Vorteil, daß bei modulierenden Brennern ohnehin der Brenner bei Unterschreiten einer minimalen Auslauftemperatur gestartet wird und im Anschluß an diesen Brennerstart unmittelbar mit der Messung der Anstiegsgeschwindigkeit begonnen werden kann, um sofort ein Maß für die Menge des abgeführten Wärmeträgermediums zu erhalten.

Nach einer anderen bevorzugten Ausführungsform der vorliegenden Erfindung startet der Regler die Messung der Anstiegsgeschwindigkeit bei einer vorbestimmbaren Temperaturdifferenz unterhalb der Soll-Temperatur und beendet diese wiederum bei Erreichen der Soll-Temperatur. Dies ist beispielsweise dann sinnvoll, wenn der Wärmetauscher aus dem kalten Zustand angeheizt wird, da dann eine minimale Auslauftemperatur noch gar nicht existiert und der Wärmetauscher erst von unten hochgeheizt werden muß.

Falls mit der vorbestimmbaren Brennerleistung die Soll-Temperatur nicht erreicht wird, liegt die Menge des abgeführten Wärmeträgermediums vermutlich zu hoch (d.h. "über" der zur Messung verwendeten Leistung des Brenners), so daß der Regler bei der vorbestimmbaren Brennerleistung und bei Nichterreichen der Soll-Temperatur nach Ablauf einer vorbestimmbaren Zeitdauer die Brennerleistung ohne Berücksichtigung der Menge des Wärmeträgermediums modulierend verändert. Dies stellt eine Sicherheitsfunktion der Reglereigenschaften dar.

Mit Vorteil mißt der Regler bei jeder Veränderung der Soll-Temperatur die Anstiegsgeschwindigkeit der Auslauftemperatur bei einer dieser Soll-Temperatur zugeordneten und vorbestimmbaren Brennerleistung neu. Die zugeordnete und vorbestimmbare Brennerleistung zur Messung der Anstiegsgeschwindigkeit kann auch als Identifikations-Brennerleistung bezeichnet werden.

Das erfindungsgemäße Verfahren zur Regelung von Thermen, insbesondere zur Regelung eines Brauchwasser-Durchlauferhitzers, erfolgt nach den vorerwähnten Prinzipien. Das Wärmeträgermedium wird am Einlauf des Wärmetauschers dem Wärmetauscher zugeführt und über den Auslauf abgeführt. Die am Auslauf detektierbare Auslauftemperatur wird zusammen mit einer vom Betreiber der Therme festlegbaren Soll-Temperatur dem Regler zugeführt, der eine entsprechende Regeldifferenz aus diesen zwei Temperaturen bildet. Gemäß des erfindungsgemäßen Verfahrens wird dem Regler zusätzlich die Auslauftemperatur zugeleitet. Anhand der Anstiegsgeschwindigkeit der Auslauftemperatur kann so bei einer vorbestimmbaren Brennerleistung (Identifikations-Brennerleistung) die abgeführte Menge des Wärmeträgermediums berechnet und die Erwärmung des Wärmeträgermediums anhand dieser Menge geregelt werden.

Mit Vorteil wird die Brennerleistung dann bei größeren Mengen von abgeführtem Wärmeträgermedium stärker und bei kleineren Mengen von dem abgeführten Wärmeträgermedium schwächer verändert.

Nach einer bevorzugten Ausführungsform der vorliegenden Erfindung wird die Brennerleistung in Abhängigkeit von der eingestellten Soll-Temperatur auf einen vorgebbaren Maximalwert begrenzt, der einem Bruchteil der Brennerleistung bei maximaler Soll-Temperatur entspricht. Diese begrenzte Brennerleistung wird im Anschluß an die Berechnung der Menge des abgeführten Wärmeträgermediums als Obergrenze für die modulierende Regelung verwendet, um beispielsweise bei Verwendung eines Pl-Reglers ein Überschwingen der Auslauftemperatur zu verhindern und um die Modulation des Brenners näher an die aktuell benötigte Leistung anzugleichen. Die Begrenzung des Stellbereichs kann sowohl im Komfort- als auch im Auslaufbetrieb aktiv sein und wird ggfs. um eine bestimmte Brennerleistung (beispielsweise 5 %) nach oben gesetzt, um Toleranzen auszugleichen.

Nach einer weiteren bevorzugten Ausführungsform der vorliegenden Erfindung wird zur Regelung der Erwärmung des Wärmeträgermediums nicht die vom Nutzer der Therme vorgebbare Soll-Temperatur direkt, sondern die Summe dieser Soll-Temperatur und einer Soll-Korrekturtemperatur verwendet.

Mit Vorteil erhält man die exakten Soll-Temperaturen im Rahmen eines Kalibrierprozesses an zwei verschiedenen Messpunkten der Auslauf- bzw. Komforttemperatur und berechnet die Soll-Korrekturtemperatur an diesen mindestens zwei verschiedenen Werten der Soll-Temperatur, während alle anderen Werte der Soll-Temperatur anhand einer zwischen diesen zwei verschiedenen Werten der Soll-Temperatur liegenden Geraden linear interpoliert werden.

Nach einer weiteren vorteilhaften Ausführungsform der vorliegenden Erfindung kann die Einlauftemperatur des Wärmeträgermediums am Einlauf des Wärmetauschers geschätzt werden, ohne daß hierfür ein Einlauftemperaturfühler notwendig ist. Wird beispielsweise das Wärmeträgermedium mittels eines Sekundärtauschers erwärmt, so kann als Einlauftemperatur die gemessene Puffermediumtemperatur im Puffermediumspeicher (Brauchwasserspeicher oder Kessel) zuzüglich einer Korrekturtemperatur verwendet werden, wenn der Fühler auf der Kaltwasserseite des Wärmetauschers angebracht ist und die Zeit der Abführung eine vorbestimmbare Maximalzeit überschreitet.

In diesem Fall wird dem Puffermediumspeicher (Brauchwasserspeicher) ausreichend viel Wärmeträgermedium entzogen, so daß die Temperatur im Puffermediumspeicher in etwa der Einlauftemperatur entspricht. Hierfür kann als Kriterium eine vorbestimmbare Zeit der Abführung von Wärmeträgermedium verwendet werden. Mit Vorteil wird als Einlauftemperatur diese gemessene Puffermediumtemperatur zuzüglich einer Korrekturtemperatur jedoch nur dann verwendet, wenn diese innerhalb eines vorbestimmbaren (zulässigen) Temperaturbereichs um einen bevorzugten Mittelwert herum liegt. Mit Vorteil ist dieser in etwa 15°C mit einer Schwankungsbreite von etwa +/- 5 K.

Nach einer weiteren bevorzugten Ausführungsform der Erfindung wird bei der Erwärmung des Wärmeträgermediums im Taktbetrieb, d.h. bei sehr geringen Mengen von abgeführtem Wärmeträgermedium, nach einem Starten des Brenners von einer Zündleistung möglichst unmittelbar auf eine vorbestimmbare und abspeicherbare Taktleistung umgeschaltet. Als Taktleistung wird mit Vorteil die letzte Leistung vor der Abschaltung des Brenners oder die minimale einstellbare Leistung des Brenners verwendet.

Bei kleinen abgeführten Mengen von Wärmeträgermedium besteht das Problem, daß nach einer erneuten Einschaltung des Brenners der Modulationsregler die Brennerleistung von einer Zündleistung (Startleistung) herunterregeln muß, wenn die entnommene Menge an Wärmeträgermedium nur sehr gering ist. Wenn dies nicht schnell genug erfolgt, so tritt der Zustand ein, daß die Temperatur im Wärmetauscher schnell den Brennerausschaltpunkt erreicht und der Brenner wieder abgeschaltet wird. Dies führt zu einer großen Brennerschalthäufigkeit. Mit Hilfe dieser bevorzugten Ausführungsform des erfindungsgemäßen Verfahrens wird der Brenner jedoch nicht im Modulationsbetrieb "gestartet", sondern zunächst auf die "gemerkte" Brennerleistung umgeschaltet, die gleichzeitig auch zur Messung der Anstiegsgeschwindigkeit und somit zur Erkennung der Zapfmenge verwendet werden kann.

Während des abgeschalteten Zustands des Brenners im Taktbetrieb wird das Gebläse des Brenners nicht ausgeschaltet, sondern vorzugsweise mit einer Zünddrehzahl weiterhin betrieben. Dadurch ist es möglich, den Brenner schneller zu starten, was ein "Durchsacken" der Auslauftemperatur reduziert.

Eine vorteilhafte Verwendung der Vorrichtung bzw. des Verfahrens nach der vorliegenden Erfindung liegt in der Regelung eines Brauchwasser-Durchlauferhitzers. Dieser wird in den nachfolgenden Figuren näher erläutert.

Ein erfindungsgemäßer Regler zur Durchführung eines Verfahrens nach der vorliegenden Erfindung weist mindestens einen Eingang zum Einlesen oder einen Prozessor zur Berechnung der Differenz zwischen einer einstellbaren Soll-Temperatur und der Auslauftemperatur eines von einem Brenner erwärmbaren Wärmeträgermediums auf und mindestens einen Ausgang zur Regelung der Leistung des Brenners, wobei der Regler mindestens einen weiteren Eingang zum Einlesen der Auslauftemperatur aufweist, wobei der Regler dann die Anstiegsgeschwindigkeit der Auslauftemperatur bei einer vorbestimmbaren Brennerleistung mißt und anhand der Anstiegsgeschwindigkeit die abgeführte Menge des Wärmeträgermediums berechnet. Mit Hilfe der berechneten Menge des abgeführten Wärmeträgermediums kann der Regler dann die Regelung zur Erwärmung des Wärmeträgermediums optimieren.

Mit Vorteil verändert der Regler die Brennerleistung im Anschluß an die Berechnung der Menge des abgeführten Wärmeträgermediums modulierend, wobei die Reglerparameter anhand der berechneten Menge des abgeführten Wärmeträgermediums veränderbar sind.

Eine vorteilhafte Ausführungsform der vorliegenden Erfindung wird anhand der nachfolgenden Zeichnungen für die zwei Prinzipien der Auslauftemperatur-Regelung (Figur 1) und der Komforttemperatur-Regelung (Figur 2) näher erläutert. Dabei zeigen:
- Figur 1: die schematische Darstellung eines Durchlauferhitzers mit Primärwärmetauscher (Auslauftemperatur-Regelung);
- Figur 2: die schematische Darstellung eines Durchlauferhitzers mit Sekundärwärmetauscher (Auslauf- und Komforttemperatur-Regelung);
- Figur 3: das Schema der Regelung der Auslauftemperatur nach der vorliegenden Erfindung;
- Figur 4: die graphische Darstellung der Zapfmengenerkennung nach der vorliegenden Erfindung;
- Figur 5: die graphische Darstellung des Setzens der Startleistung im Taktbetrieb des Brenners; und
- Figuren 6a u. 6b: die graphische Darstellung geeigneter Korrekturwerte für die Komforttemperatur-Regelung und die Auslauftemperatur-Regelung (beide Regelungen mittels der Auslauftemperatur am Wärmetauscher).

Figur 1 zeigt die schematische Darstellung eines Durchlauferhitzers mit Primärtauscher 7 (Primärwärmetauscher), der von einem Brenner 2 (lediglich schematisch dargestellt) erhitzt wird. Das Kaltwasser KW wird über einen Kaltwassereinlauf 5 dem Primärtauscher 7 zugeführt und dort erhitzt. Das erhitzte Wasser wird an einer Zapfstelle 6 als Warmwasser WW entnommen. Zur Messung der Auslauftemperatur ϑAus dient ein Auslauftemperaturfühler B3 (Temperatursensor 9). Über einen Druckschalter (flowswitch) FS wird die Zapfung von Warmwasser WW erkannt. Der Brenner 2 dient gleichzeitig auch zur Erwärmung eines Heizmediums, wie beispielswasser Wasser, zur Wärmeversorgung eines Hauses. Lediglich schematisch dargestellt ist ein Wärmetauscher 8 mit Vorlauftemperaturfühler B2, Rücklauftemperaturfühler B7, Vorlaufpumpe oder Heizkreispumpe Q1, Verbraucher 3 (Heizkörper) und Wasserleitung 4.

Figur 2 zeigt die schematische Darstellung eines Durchlauferhitzers mit Sekundärwärmetauscher, wo das Kaltwasser KW nicht direkt vom Brenner 2, sondern über einen Sekundärtauscher 10 (Sekundärwärmetauscher) erwärmt wird. Der Sekundärtauscher 10 wird von dem Heizmedium über ein Drei-Wege-Ventil UV mit Wärme versorgt, die das Kaltwasser erwärmt. Auch hier dient ein Auslauftemperaturfühler B3 zur Messung der Auslauftemperatur ϑAus. Ein Einlauftemperaturfühler B5 und ein Puffermediumtemperaturfühler B4 ist ebenfalls schematisch angedeutet. Ein Druckschalter FS ist hier ausgangsseitig an der Zapfstelle 6 zur Messung einer Zapfung von Warmwasser WW angeordnet. Die Heizkreispumpe Q1 liegt in diesem Fall auf der Rücklaufseite des Kessels 8 vor dem Rücklauftemperaturfühler B7 und sorgt gleichzeitig zur Umwälzung des Heizmediums im Sekundärtauscher 10. Anstelle des Drei-Wege-Ventiles UV kann auch eine eigene Brauchwasserkreispumpe eingesetzt werden.

Bei beiden Durchlauferhitzern nach Figur 1 und Figur 2 soll nun ein schnelles Nachregeln der Auslauftemperatur ϑ_{Aus} bei Volumenstromschwankungen ermöglicht werden, indem man den Volumenstrom indirekt erfaßt und als Störgröße dem Regler 1 aufschaltet. Als Störgrößenaufschaltung dient die Anpassung der Reglerparameter an die veränderliche Streckendynamik.

Figur 3 zeigt - stark vereinfacht - die Regelstruktur. Der Regler 1 regelt den Brenner 2 mittels einer Stellgröße, d.h. mit Vorteil einem Signal für die Leistung des Brenners. Der Brenner 2 steht in dem Regelschema nach Figur 3 stellvertretend für die zu regelnde Strecke, die natürlich neben dem Brenner 2 auch den Wärmetauscher, das zu erwärmende Kaltwasser und sämtliche anderen Störgrößen und Streckenteile beinhaltet. Die Auslauftemperatur ϑ_{Aus} wird - wie aus dem Stand der Technik bekannt - rückgeführt und mit der Soll-Temperatur ϑ_{Soll} mit negativem Vorzeichen addiert, so daß eine Temperaturdifferenz Δϑ dem Regler 1 zugeführt werden kann. Gleichzeitig wird dem Regler 1 auch die Auslauftemperatur ϑ_{Aus} zugeführt.

Grundlage für die Erkennung der entnommenen Menge an Wärmeträgermedium ist nun die Tatsache, daß für jede Zapfmenge eine bestimmte Energie dem Wärmetauscher zugeführt werden muß, um die Auslauftemperatur ϑ_{Aus} bei einer bestimmten Einlauftemperatur ϑEin konstant zu halten. Falls mehr Energie zugeführt wird, steigt die Auslauftemperatur ϑ_{Aus} mit einer bestimmten Anstiegsgeschwindigkeit v_{A} an. Wird daher mehr Energie dem Wärmetauscher zugeführt als anhand der Zapfmenge benötigt wird, so wird die Rücklauf- bzw. Auslauftemperatur ϑ_{Aus} ansteigen. Die Anstiegsgeschwindigkeit v_{A} wird von der nicht benötigten Energie (Überschußenergie) bestimmt. Je höher die Anstiegsgeschwindigkeit v_{A} ist, desto geringer ist die entnommene Menge an Warmwasser WW, d.h. Anstiegsgeschwindigkeit v_{A} und Zapfmenge sind indirekt umgekehrt voneinander abhängig.

Eine Zuordnung zur Zapfmenge kann nun dahingehend gemacht werden, als die kleinste Anstiegsgeschwindigkeit v_{A}, die gemessen wird (bei den unterschiedlichen Temperatur-Sollwerten ϑ_{Soll}), zu der größten Zapfmenge gehört. Dadurch ist es auch möglich, daß sich der entsprechende erfindungsgemäße Algorithmus an das jeweilige Durchlauferhitzer-System adaptieren kann. Damit der Anstiegsgradient, d.h. die Anstiegsgeschwindigkeit v_{A} der Auslauftemperatur ϑ_{Aus} immer bei der gleichen Brennerleistung ermittelt werden kann, muß bei Beginn der Zapfung immer die gleiche Identifikations-Brennerleistung aufgeschaltet werden. Diese kann beispielsweise 80 % der benötigten Brennerleistung bei der theoretischen maximalen Zapfmenge für die vorgegebene Solltemperatur ϑ_{Soll} sein.

Die Identifikations-Brennerleistung wird somit immer abhängig von der Leistung bei der maximalen Zapfmenge berechnet. Damit wird sichergestellt, daß man mit dieser Brennerleistung nach der Berechnung der Zapfmenge, d.h. nach der Identifikation immer in der Nähe der tatsächlich benötigten Leistung liegt. Bei sehr geringer Zapfmenge wird man dagegen zu hoch in der Leistung liegen.

Die Identifikations-Brennerleistung (KidentBre z. B. = 80 %) für verschiedene Sollwert-Einstellungen kann dabei wie folgt aussehen:

| Sollwert-Temperatur | Brennerleistung für Identifikation |
|---|---|
| 40°C | KidentBre x 55,6 % |
| 50°C | KidentBre x 77,8 % |
| 60°C | KidentBre x 100,0 % |

Unter Bezugnahme auf Figur 4 wird nun der Ablauf der Zapfmengenerkennung bei einem Brauchwasser-Durchlauferhitzer beschrieben. SdBwAusMax steht dabei für die obere Grenze der Schaltdifferenz zum Ausschalten des Brenners, SdBwAusMin steht für die untere Grenze der Schaltdifferenz für das Ausschalten des Brenners und SdEin steht für die untere Schaltdifferenz zum Einschalten des Brenners.

Entsprechend dem eingestellten Temperatur-Sollwerts ϑ_{Soll} wird beim Erkennen einer Warmwasserzapfung und bei Einschalten des Brenners 2 die Brennerleistung für Identifikation nach obiger Tabelle aufgeschaltet. Nach Beginn einer Warmwasserzapfung wird die Auslauftemperatur ϑ_{Aus} (bzw. die Rücklauftemperatur bei z. B. Heizungen) zunächst abfallen und danach wieder ansteigen (vgl. Figur 4). Der Anstieg der Auslauftemperatur ϑ_{Aus} (Abfall- oder Anstiegsgradient) wird detektiert und damit das Minimum der Auslauftemperatur ϑ_{Minimum} bestimmt. Dieses Minimum der Auslauftemperatur ϑMinimum wird gemerkt und ab diesem Zeitpunkt die Zeit erfaßt (Zeitpunkt t₀).

Die Zeit wird nun so lange gemessen, bis die Auslauftemperatur ϑ_{Aus} die Soll-Temperatur ϑ_{Soll} erreicht hat (Zeitpunkt t₁). Anschließend wird die Differenztemperatur Δϑ zwischen der Soll-Temperatur ϑ_{Soll} und der Minimum-Temperatur ϑ_{Minimum} und die Differenz Δt zwischen den Zeitpunkten t₁ und t₀ gebildet. Das Verhältnis Δϑ zu Δt gibt den Anstiegsgradienten, d.h. die Anstiegsgeschwindigkeit v_{A} der Auslauftemperatur ϑ_{Aus} bei konstanter Brennerleistung an und ist damit ein indirektes Maß für die entsprechende Zapfmenge.

Der gemessene Anstiegsgradient wird mit den gespeicherten Minimal- und Maximalwerten verglichen. Ist der gemessene Wert kleiner als der gespeicherte Minimalwert (kleinste Anstiegsgeschwindigkeit v_{Amin}), so wird dieser Wert dann als neuer Minimalwert gespeichert. Jede gemessene Anstiegsgeschwindigkeit v_{A}, die größer als der gespeicherte Wert ist, deutet auf eine kleinere Zapfmenge hin. Weiterhin wird die größte Anstiegsgeschwindigkeit vAmax (kleinste Zapfmenge) gespeichert. Ergeben sich nun kleinere bzw. größere Anstiegsgeschwindigkeiten als die vorher abgespeicherten Werte, so werden diese dann als Minimal- bzw. Maximalwerte gespeichert.

Hierbei ist es besonders vorteilhaft, wenn nach der Erst-Inbetriebnahme mit maximaler Zapfmenge Warmwasser WW gezapft wird. Damit kann die kleinste Anstiegsgeschwindigkeit ermittelt werden. Für die größte Anstiegsgeschwindigkeit kann dann beispielsweise die doppelte kleinste Anstiegsgeschwindigkeit v_{Amin} als neuer Startwert gesetzt werden. Im laufenden Betrieb werden diese Werte dann weiter adaptiert.

Liegt der ermittelte Anstiegsgradient, d.h. die gemessene Anstiegsgeschwindigkeit vA zwischen dem gespeicherten Minimalwert v_{Amin} und Maximalwert v_{Amax}, so wird dann zwischen diesen Begrenzungswerten auf die dazwischen liegende Zapfmenge umgerechnet. Aus dieser Zapfmenge kann dann auf die benötigte Brennerleistung umgeschaltet und der Modulationsregler bezüglich der Leistungsverstellung freigegeben werden (siehe Zeitpunkt t₁ in Figur 4). In Abhängigkeit der ermittelten Zapfmenge können dann die Reglerparameter des Reglers 1 entsprechend umgeschaltet werden.

Wird beispielsweise aus einem kalten Zustand gezapft, in dem der Sekundärtauscher 10 von unten hoch geheizt werden muß, gibt es kein Minimun, wie in Figur 4 dargestellt. In diesem Fall muß bei einem festgelegten Δϑ unterhalb des Temperatur-Sollwertes ϑ_{Soll} mit der Zeiterfassung begonnen werden. Als Δϑ wird dabei z. B. 5K vorgegeben.

Reicht die Identifikations-Brennerleistung nicht aus, d.h. die Auslauftemperatur ϑAus erreicht nie den Temperatur-Sollwert ϑ_{Soll}, so muß der Modulationsregler 1 vorzeitig freigegeben werden. Für die Freigabe des Modulationsreglers gilt hierbei Folgendes: Liegt die Auslauftemperatur ϑ_{Aus} unterhalb des Temperatur-Sollwerts ϑ_{Soll} abzüglich einer Einschaltdifferenz Δϑ und ist die Laufzeit ab diesem Zeitpunkt t₀ größer als beispielsweise 1 Minute, so wird der Modulationsregler freigegeben.

Figur 5 zeigt die schematische Darstellung des Setzens der Startleistung im Taktbetrieb des Brenners 2, d.h. bei kleinen Zapfmengen. Während im oberen Teil der Figur 5 wie in Fig. 4 die Auslauftemperatur ϑ_{Aus} gegenüber der Zeit aufgetragen wurde, ist im unteren Teil der Figur 5 die Leistung des Brenners 2 gegenüber der Zeit entsprechend der darüber liegenden Auslauftemperatur ϑAus dargestellt. Sobald ein Taktbetrieb erkannt wurde, d.h. die Zapfung besonders kleiner Mengen von Warmwasser WW und der Brenner 2 ausschaltet, wird die zuletzt verwandte Leistung des Brenners 2 in einem Speicher des Reglers 1 abgespeichert.

Während der Brenner 2 ausgeschaltet bleibt, ist es möglich, das Gebläse des Brenners weiterlaufen zu lassen, um beim Wiederanschalten des Brenners möglichst schnell in den geeigneten Drehzahlbereich zu kommen. Sobald die Auslauftemperatur ϑ_{Aus} die untere Grenze der Schaltdifferenz SdEin kreuzt, schaltet der Brenner 2 wieder ein, wobei hier die zuvor "gemerkte", d.h. im Regler 1 abgespeicherte Leistung verwandt wird, die dann auch beispielsweise zur Messung der Anstiegsgeschwindigkeit vA verwendet werden kann, falls dies zuvor noch nicht erfolgt ist. Nach der ldentifikationsphase (Leistung konstant) wird der Modulationsregler freigegeben.

Die Brennerleistung wird nach dem Wiedereinschalten des Brenners gemäß Figur 5 dann auf minimale Leistung gesetzt, wenn die zuletzt eingestellte Brennerleistung kleiner ist als die minimale Brennerleistung.

Figuren 6a und 6b zeigen Korrekturwerte für die Komforttemperatur-Regelung und die Auslauftemperatur-Regelung, die zur Korrektur des Temperatur-Sollwerts ϑ_{Soll} verwandt werden können, um eine Abweichung von den realistischen Temperaturwerten zu kompensieren.

Durch die Art des Wärmetauscher, durch die Rohrleitunsverluste oder durch die Art der verwendeten Sensoren (z.B. Anlegesensor) stimmt die gemessene Auslauftemperatur ϑAus sowohl bei der Auslauftemperatur-Regelung als auch bei der Komforttemperatur-Regelung mit dem vorgegebenen Temperatur-Sollwert nicht exakt überein, d.h. es kommt zu einer Offset-Verschiebung, die zudem vom eingestellten Temperatur-Sollwert ϑ_{Soll} abhängt. Dieses Verhalten lässt sich durch die Offset-Verschiebung korrigieren.

Durch das erfindungsgemäße Verfahren bzw. durch die erfindungsgemäße Vorrichtung kann beispielsweise ein Brauchwasser-Durchlauferhitzer weitaus genauer und zuverlässiger geregelt werden, ohne daß es zu großen Schwankungen der Auslauftemperatur ϑ_{Aus} kommt.

## Patentansprüche

1. Vorrichtung zur Regelung von Thermen, insbesondere zur Regelung eines Brauchwasser-Durchlauferhitzers, mit einem Brenner (2) zur Erwärmung eines Wärmeträgermediums, einem Einlauf zur Zuführung des Wärmeträgermediums, das am Einlauf eine bestimmte Einlauftemperatur (ϑ_{Ein}) aufweist, einem Auslauf zur Abführung des Wärmeträgermediums, das am Auslauf eine bestimmte Auslauftemperatur (ϑ_{Aus}) aufweist, und einem Regler (1), der die Erwärmung des Wärmeträgermediums zumindest in Abhängigkeit einer Solltemperatur (ϑ_{Soll}) und der Auslauftemperatur (ϑ_{Aus}) regelt, **dadurch gekennzeichnet, dass** der Regler (1) eine Anstiegsgeschwindigkeit (v_{A}) der Auslauftemperatur (ϑ_{Aus}) bei einer vorbestimmbaren Brennerleistung misst, wobei anhand der Anstiegsgeschwindigkeit (v_{A}) die abgeführte Menge des Wärmeträgermediums berechnet wird, und dass der Regler (1) die Erwärmung des Wärmeträgermediums auch anhand der berechneten Menge des abgeführten Wärmeträgermediums regelt.

2. Vorrichtung nach Anspruch 1, **dadurch gekennzeichnet, dass** der Regler (1) die Brennerleistung im Anschluss an die Berechnung der Menge des abgeführten Wärmeträgermediums modulierend verändert, wobei die Reglerparameter anhand der berechneten Menge des abgeführten Wärmeträgermediums veränderbar sind.

3. Vorrichtung nach einem der Ansprüche 1 oder 2, **dadurch gekennzeichnet, dass** der Regler (1) einen Speicher zur Speicherung der kleinsten und grössten Anstiegsgeschwindigkeit (v_{Amin}; v_{Amax}) der Auslauftemperatur (ϑ_{Aus}) für jede einstellbare Solltemperatur (ϑSoll) aufweist, dass der Regler (1) die gemessene Anstiegsgeschwindigkeit (v_{A}) mit der kleinsten und grössten Anstiegsgeschwindigkeit (v_{Amin}; v_{Amax}) vergleicht, und dass der Regler (1) die gemessene Anstiegsgeschwindigkeit (v_{A}) als kleinste bzw. grösste Anstiegsgeschwindigkeit (v_{Amin}; v_{Amax}) im Speicher abspeichert, falls die gemessene Anstiegsgeschwindigkeit (v_{A}) kleiner als die kleinste Anstiegsgeschwindigkeit (v_{Amin}) bzw. grösser als die grösste Anstiegsgeschwindigkeit (v_{Amax}) ist.

4. Vorrichtung nach einem der vorhergehenden Ansprüche, **dadurch gekennzeichnet, dass** der Regler (1) bei einer eingestellten Solltemperatur (ϑ_{Soll}) und bei der vorbestimmbaren Brennerleistung die kleinste Anstiegsgeschwindigkeit (v_{Amin}) der grössten abführbaren Menge des Wärmeträgermediums und die grösste Anstiegsgeschwindigkeit (v_{Amax}) der kleinsten abführbaren Menge des Wärmeträgermediums zuordnet und anhand der gemessenen Anstiegsgeschwindigkeit (v_{A}) die abgeführte Menge des Wärmeträgermediums linear im Verhältnis dazu berechnet.

5. Vorrichtung nach einem der vorhergehenden Ansprüche, **dadurch gekennzeichnet, dass** der Regler (1) als vorbestimmbare Brennerleistung 60% bis 100%, vorzugsweise etwa 80% der benötigten Brennerleistung bei maximaler abführbarer Menge des Wärmeträgermediums bei einer eingestellten Solltemperatur (ϑ_{Soll}) einstellt.

6. Vorrichtung nach einem der vorhergehenden Ansprüche, **dadurch gekennzeichnet, dass** der Regler (1) die Messung der Anstiegsgeschwindigkeit (v_{A}) bei einer minimalen Auslauftemperatur (ϑ_{Ausmin}) startet und bei Erreichen der Solltemperatur (ϑ_{Soll}) beendet.

7. Vorrichtung nach einem der Ansprüche 1 - 5, **dadurch gekennzeichnet, dass** der Regler (1) die Messung der Anstiegsgeschwindigkeit (v_{A}) bei einer vorbestimmbaren Temperaturdifferenz unterhalb der Solltemperatur (ϑ_{Soll}) startet und bei Erreichen der Solltemperatur (ϑ_{Soll}) beendet.

8. Vorrichtung nach einem der vorhergehenden Ansprüche, **dadurch gekennzeichnet, dass** der Regler (1) bei der vorbestimmbaren Brennerleistung und bei Nichterreichen der Solltemperatur (ϑ_{Soll}) nach Ablauf einer vorbestimmbaren Zeitdauer die Brennerleistung ohne Berücksichtigung der Menge des Wärmeträgermediums modulierend verändert.

9. Vorrichtung nach einem der vorhergehenden Ansprüche, **dadurch gekennzeichnet, dass** der Regler (1) bei jeder Veränderung der Solltemperatur (ϑ_{Soll}) die Anstiegsgeschwindigkeit (v_{A}) der Auslauftemperatur (ϑ_{Aus}) bei einer der Solltemperatur zugeordneten und vorbestimmbaren Brennerleistung erneut misst.

10. Vorrichtung nach einem der vorhergehenden Ansprüche, **dadurch gekennzeichnet, dass** ein Sekundärtauscher (10) zur Erwärmung des Wärmeträgermediums verwendbar ist, dass der Regler (1) als Einlauftemperatur (ϑ_{Ein}) die anhand eines Puffermediumtemperaturfühlers (B4) gemessene Puffermediumtemperatur zuzüglich einer Korrekturtemperatur verwendet, wenn kein Einlauftemperaturfühler (B5) vorhanden ist und wenn die abgeführte Menge an Wärmeträgermedium eine vorbestimmbare Maximalmenge und/oder die Zeit der Abführung eine vorbestimmbare Maximalzeit überschreitet.

11. Verfahren zur Regelung von Thermen, insbesondere zur Regelung eines Brauchwasser-Durchlauferhitzers, zur Erwärmung eines Wärmeträgermediums mittels eines Brenners (2), wobei das Wärmeträgermedium über einen Einlauf einem Wärmetauscher (7, 10) zugeführt und über einen Auslauf wieder abgeführt wird, wobei das Wärmeträgermedium am Einlauf eine bestimmte Einlauftemperatur (ϑ_{Ein}) und am Auslauf eine bestimmte Auslauftemperatur (ϑ_{Aus}) aufweist, und wobei die Erwärmung des Wärmeträgermediums im Wärmetauscher (7, 10) zumindest in Abhängigkeit einer Solltemperatur (ϑ_{Soll}) und der Auslauftemperatur (ϑ_{Aus}) geregelt wird, **dadurch gekennzeichnet, dass** eine Anstiegsgeschwindigkeit (v_{A}) der Auslauftemperatur (ϑ_{Aus}) bei einer vorbestimmbaren Brennerleistung gemessen wird, dass anhand der Anstiegsgeschwindigkeit (v_{A}) die abgeführte Menge des Wärmeträgermediums berechnet wird, und dass die Erwärmung des Wärmeträgermediums auch anhand der berechneten Menge des abgeführten Wärmeträgermediums geregelt wird.

12. Verfahren nach Anspruch 11, **dadurch gekennzeichnet, dass** bei einer eingestellten Solltemperatur (ϑ_{Soll}) und bei der vorbestimmbaren Brennerleistung die kleinste Anstiegsgeschwindigkeit (v_{Amin}) der grössten abführbaren Menge des Wärmeträgermediums und die grösste Anstiegsgeschwindigkeit (v_{Amax}) der kleinsten abführbaren Menge des Wärmeträgermediums und anhand der gemessenen Anstiegsgeschwindigkeit (v_{A}) die abgeführte Menge des Wärmeträgermediums linear im Verhältnis dazu zugeordnet wird, und dass die Reglerparameter anhand der berechneten Menge des abgeführten Wärmeträgermediums derart verändert werden, dass die Brennerleistung bei grösseren Mengen von abgeführten Wärmeträgermedium stärker und bei kleineren Mengen von abgeführten Wärmeträgermedium schwächer verändert wird.

13. Verfahren nach einem der Ansprüche 11 oder 12, **dadurch gekennzeichnet, dass** als vorbestimmbare Brennerleistung 60% bis 100%, vorzugsweise etwa 80% der benötigten Brennerleistung bei maximaler abführbarer Menge des Wärmeträgermediums bei einer eingestellten Solltemperatur (ϑ_{Soll}) gewählt wird.

14. Verfahren nach einem der Ansprüche 11 - 13, **dadurch gekennzeichnet, dass** die Brennerleistung in Abhängigkeit von der eingestellten Solltemperatur (ϑ_{Soll}) auf einen Maximalwert begrenzt wird, der einem Bruchteil der Brennerleistung bei maximaler Solltemperatur (ϑ_{Sollmax}) und bei grösster abführbarer Menge des Wärmeträgermediums entspricht.

15. Verfahren nach Anspruch 14, **dadurch gekennzeichnet, dass** die begrenzte Brennerleistung im Anschluss an die Berechnung der Menge des abgeführten Wärmeträgermediums für die modulierende Regelung verwendet wird.

16. Verfahren nach einem der Ansprüche 14 oder 15, **dadurch gekennzeichnet, dass** die Begrenzung der Brennerleistung auf den Maximalwert abgestellt wird, wenn sich der Regler (1) länger als eine vorbestimmbare Zeitdauer an der Leistungsgrenze befindet und/oder wenn die Auslauftemperatur (ϑ_{Aus}) die Solltemperatur (ϑ_{Soll}) abzüglich einer Temperaturdifferenz nicht erreicht und/oder wenn die Anstiegsgeschwindigkeit (v_{A}) der Auslauftemperatur (ϑ_{Aus}) unterhalb einer vorbestimmbaren Grenze liegt.

17. Verfahren nach einem der Ansprüche 11 - 16, **dadurch gekennzeichnet, dass** zur Regelung der Erwärmung des Wärmeträgermediums die Summe der Solltemperatur (ϑSoll) und einer Sollkorrekturtemperatur (ϑ_{Korr}) verwendet wird.

18. Verfahren nach Anspruch 17, **dadurch gekennzeichnet, dass** die Sollkorrekturtemperatur (ϑ_{Korr}) an mindestens zwei verschiedenen Werten der Solltemperatur (ϑ_{Soll}) durch Messung der exakten Solltemperaturen berechnet und bei allen anderen Werten der Solltemperatur (ϑ_{Soll}) anhand einer zwischen den zwei verschiedenen Werten der Solltemperatur (ϑ_{Soll}) liegenden Geraden linear interpoliert wird.

19. Verfahren nach einem der Ansprüche 11 - 18, **dadurch gekennzeichnet, dass** das Wärmeträgermedium mittels eines Sekundärtauschers (10) erwärmt wird, dass als Einlauftemperatur (ϑ_{Ein}) die gemessene Puffermediumtemperatur zuzüglich einer Korrekturtemperatur verwendet wird, wenn kein Einlauftemperaturfühler (B5) vorhanden ist und wenn die abgeführte Menge an Wärmeträgermedium eine vorbestimmbare Maximalmenge und/oder die Zeit der Abführung eine vorbestimmbare Maximalzeit überschreitet.

20. Verfahren nach Anspruch 19, **dadurch gekennzeichnet, dass** als Einlauftemperatur (ϑ_{Ein}) die gemessene Puffermediumtemperatur zuzüglich einer Korrekturtemperatur nur dann verwendet wird, wenn diese innerhalb eines vorbestimmbaren Temperaturbereichs um einen bevorzugten Mittelwert herum liegt.

21. Verfahren nach einem der Ansprüche 11 - 20, **dadurch gekennzeichnet, dass** nach einem Starten des Brenners (2) von einer Zündleistung auf eine vorbestimmbare und abspeicherbare Taktleistung des Brenners umgeschaltet wird.

22. Verfahren nach Anspruch 21, **dadurch gekennzeichnet, dass** die Taktleistung des Brenners die letzte Leistung vor der Abschaltung des Brenners (2) oder die minimale einstellbare Leistung des Brenners (2) ist.

23. Verfahren nach einem der Ansprüche 21 oder 22, **dadurch gekennzeichnet, dass** das Gebläse des Brenners (2) im Taktbetrieb, d.h. bei kleinen abgeführten Mengen des Wärmeträgermediums, nicht ausgeschaltet und vorzugsweise mit einer Zünddrehzahl betrieben wird.

24. Verwendung der Vorrichtung nach einem der Ansprüche 1 bis 10 und/oder eines Verfahrens nach einem der Ansprüche 11 bis 23 zur Regelung eines Brauchwasser-Durchlauferhitzers.

25. Regler (1) zur Durchführung eines Verfahrens nach einem der Ansprüche 11 bis 23, insbesondere zur Regelung eines Brauchwasser-Durchlauferhitzers, mit mindestens einem Eingang zum Einlesen oder einem Prozessor zur Berechnung der Differenz zwischen einer einstellbaren Solltemperatur (ϑ_{Soll}) und der Auslauftemperatur (ϑ_{Aus}) eines von einem Brenner (2) erwärmbaren Wärmeträgermediums, und mindestens einem Ausgang zur Regelung der Leistung des Brenners (2), **dadurch gekennzeichnet, dass** der Regler (1) mindestens einen Eingang zum Einlesen der Auslauftemperatur (ϑ_{Aus}) aufweist, dass der Regler (1) eine Anstiegsgeschwindigkeit (v_{A}) der Auslauftemperatur (ϑ_{Aus}) bei einer vorbestimmbaren Brennerleistung misst, wobei anhand der Anstiegsgeschwindigkeit (v_{A}) die abgeführte Menge des Wärmeträgermediums berechnet wird, und dass der Regler (1) die Erwärmung des Wärmeträgermediums auch anhand der berechneten Menge des abgeführten Wärmeträgermediums regelt.

26. Regler nach Anspruch 25, **dadurch gekennzeichnet, dass** der Regler (1) die Brennerleistung im Anschluss an die Berechnung der Menge des abgeführten Wärmeträgermediums modulierend verändert, wobei die Reglerparameter anhand der berechneten Menge des abgeführten Wärmeträgermediums veränderbar sind.

## Claims

1. Device for controlling fluid heaters, in particular for controlling a service water through-flow heater, with a burner (2) for heating a heat transfer medium, an inlet for supplying the heat transfer medium, which has a specific inlet temperature (θᵢₙ) at the inlet, an outlet for discharging the heat transfer medium, which has a specific outlet temperature (θₒᵤₜ) at the outlet, and a controller (1), which controls the heating of the heat transfer medium at least in dependence on a setpoint temperature (θₛₑₜ) and the outlet temperature (θₒᵤₜ), **characterized in that** the controller (1) measures a rate of rise (v_{A}) of the outlet temperature (θₒᵤₜ) for a predeterminable burner power output, the discharged amount of heat transfer medium being calculated on the basis of the rate of rise (v_{A}), and **in that** the controller (1) controls the heating of the heat transfer medium also on the basis of the calculated amount of discharged heat transfer medium.

2. Device according to Claim 1, **characterized in that**, after the calculation of the amount of discharged heat transfer medium, the controller (1) changes the burner power output in a modulating manner, it being possible for the controller parameters to be changed on the basis of the calculated amount of discharged heat transfer medium.

3. Device according to either of Claims 1 and 2, **characterized in that** the controller (1) has a memory for storing the smallest and greatest rates of rise (v_{Amin}; v_{Amax}) of the outlet temperature (θₒᵤₜ) for each setpoint temperature (θₛₑₜ) that can be set, **in that** the controller (1) compares the measured rate of rise (v_{A}) with the smallest and greatest rates of rise (v_{Amin}; v_{Amax}), and **in that**, if the measured rate of rise (v_{A}) is less than the smallest rate of rise (v_{Amin}) or if it is greater than the greatest rate of rise (v_{Amax}), the controller (1) stores the measured rate of rise (v_{A}) in the memory as the smallest or greatest rate of rise (v_{Amin}; v_{Amax}).

4. Device according to one of the preceding claims, **characterized in that**, for a set setpoint temperature (θₛₑₜ) and for the predeterminable burner power output, the controller (1) assigns the smallest rate of rise (v_{Amin}) to the greatest dischargeable amount of heat transfer medium and assigns the greatest rate of rise (v_{Amax}) to the smallest dischargeable amount of heat transfer medium and calculates on the basis of the measured rate of rise (v_{A}) the discharged amount of heat transfer medium linearly in relation thereto.

5. Device according to one of the preceding claims, **characterized in that** the controller (1) sets as the predeterminable burner power output 60% to 100%, preferably approximately 80%, of the required burner power output for the maximum dischargeable amount of heat transfer medium for a set setpoint temperature (θₛₑₜ).

6. Device according to one of the preceding claims, **characterized in that** the controller (1) starts the measurement of the rate of rise (v_{A}) for a minimum outlet temperature (θₒᵤₜₘᵢₙ) and ends it when the setpoint temperature (θₛₑₜ) is reached.

7. Device according to one of Claims 1 - 5, **characterized in that** the controller (1) starts the measurement of the rate of rise (v_{A}) for a predeterminable temperature difference below the setpoint temperature (θₛₑₜ) and ends it when the setpoint temperature (θₛₑₜ) is reached.

8. Device according to one of the preceding claims, **characterized in that**, with the predeterminable burner power output and with the setpoint temperature (θₛₑₜ) not reached, after a predeterminable time period has elapsed the controller (1) changes the burner power output in a modulating manner without taking into account the amount of heat transfer medium.

9. Device according to one of the preceding claims, **characterized in that**, with every change in the setpoint temperature (θₛₑₜ), the controller (1) newly measures the rate of rise (v_{A}) of the outlet temperature (θₒᵤₜ) for a burner power output which is assigned to the setpoint temperature and can be predetermined.

10. Device according to one of the preceding claims, **characterized in that** a secondary exchanger (10) can used for heating the heat transfer medium, **in that** the controller (1) uses the buffer medium temperature, measured on the basis of a buffer-medium temperature sensor (B4), plus a correction temperature as the inlet temperature (θᵢₙ) if there is no inlet temperature sensor (B5) and if the discharged amount of heat transfer medium exceeds a predeterminable maximum amount and/or the time of the discharge exceeds a predeterminable maximum time.

11. Method for controlling fluid heaters, in particular for controlling a service water through-flow heater, for heating a heat transfer medium by means of a burner (2), the heat transfer medium being supplied to a heat exchanger (7, 10) via an inlet and discharged again via an outlet, the heat transfer medium having a specific inlet temperature (θᵢₙ) at the inlet and a specific outlet temperature (θₒᵤₜ) at the outlet, and the heating of the heat transfer medium in the heat exchanger (7, 10) being controlled at least in dependence on a setpoint temperature (θₛₑₜ) and the outlet temperature (θₒᵤₜ), **characterized in that** a rate of rise (v_{A}) of the outlet temperature (θₒᵤₜ) is measured for a predeterminable burner power output, **in that** the discharged amount of heat transfer medium is calculated on the basis of the rate of rise (v_{A}), and **in that** the heating of the heat transfer medium is also controlled on the basis of the calculated amount of discharged heat transfer medium.

12. Method according to Claim 11, **characterized in that**, for a set setpoint temperature (θₛₑₜ) and for the predeterminable burner power output, the smallest rate of rise (v_{Amin}) is assigned to the greatest dischargeable amount of heat transfer medium and the greatest rate of rise (v_{Amax}) is assigned to the smallest dischargeable amount of heat transfer medium and on the basis of the measured rate of rise (v_{A}) the discharged amount of heat transfer medium is assigned linearly in relation thereto, and **in that** the control parameters are changed on the basis of the calculated amount of discharged heat transfer medium in such a way that the burner power output is changed in such a way that it is stronger for greater amounts of discharged heat transfer medium and weaker for smaller amounts of discharged heat transfer medium.

13. Method according to either of Claims 11 and 12, **characterized in that** 60% to 100%, preferably approximately 80%, of the required burner power output for the maximum dischargeable amount of heat transfer medium for a set setpoint temperature (θₛₑₜ) is chosen as the predeterminable burner power output.

14. Method according to one of Claims 11 - 13, **characterized in that** the burner power output is limited, in dependence on the setpoint temperature (θₛₑₜ) that has been set, to a maximum value, which corresponds to a fraction of the burner power output for the maximum setpoint temperature (θₛₑₜₘₐₓ) and for the greatest dischargeable amount of heat transfer medium.

15. Method according to Claim 14, **characterized in that** the limited burner power output is used after the calculation of the amount of discharged heat transfer medium for the modulating control.

16. Method according to either of Claims 14 and 15, **characterized in that** the limitation of the burner power output is based on the maximum value if the controller (1) is at the power output limit for longer than a predeterminable time period and/or if the outlet temperature (θₒᵤₜ) does not reach the setpoint temperature (θₛₑₜ) less a temperature difference and/or if the rate of rise (v_{A}) of the outlet temperature (θₒᵤₜ) lies below a predeterminable limit.

17. Method according to one of Claims 11 - 16, **characterized in that** the sum of the setpoint temperature (θₛₑₜ) and a setpoint correction temperature (θ_{corr}) is used for controlling the heating of the heat transfer medium.

18. Method according to Claim 17, **characterized in that** the setpoint correction temperature (θ_{corr}) is calculated at at least two different values of the setpoint temperature (θₛₑₜ) by measuring the exact setpoint temperatures and for all the other values of the setpoint temperature (θₛₑₜ) is linearly interpolated on the basis of a straight line lying between the two different values of the setpoint temperature (θₛₑₜ).

19. Method according to one of Claims 11 - 18, **characterized in that** the heat transfer medium is heated by means of a secondary exchanger (10), **in that** the measured buffer medium temperature plus a correction temperature is used as the inlet temperature (θᵢₙ) if there is no inlet temperature sensor (B5) and if the discharged amount of heat transfer medium exceeds a predeterminable maximum amount and/or the time of the discharge exceeds a predeterminable maximum time.

20. Method according to Claim 19, **characterized in that** the measured buffer medium temperature plus a correction temperature is only used as the inlet temperature (θᵢₙ) if it lies within a predeterminable temperature range about a preferred mean value.

21. Method according to one of Claims 11 - 20, **characterized in that**, after starting the burner (2), a changeover is made from an igniting power output to a predeterminable and storable pulsed power output of the burner.

22. Method according to Claim 21, **characterized in that** the pulsed power output of the burner is the last power output before the burner (2) is switched off or the minimum power output of the burner (2) that can be set.

23. Method according to either of Claims 21 and 22, **characterized in that**, in pulsed operation, i.e. for small discharged amounts of the heat transfer medium, the blower of the burner (2) is not switched off and preferably operated at an igniting speed.

24. Use of the device according to one of Claims 1 to 10 and/or a method according to one of Claims 11 to 23 for controlling a service water through-flow heater.

25. Controller (1) for carrying out a method according to one of Claims 11 to 23, in particular for controlling a service water through-flow heater, with at least one input for reading in or a processor for calculating the difference between a setpoint temperature (θₛₑₜ) which can be set and the outlet temperature (θₒᵤₜ) of a heat transfer medium which can be heated by a burner (2), and at least one output for controlling the power output of the burner (2), **characterized in that** the controller (1) has at least one input for reading in the outlet temperature (θₒᵤₜ), **in that** the controller (1) measures a rate of rise (v_{A}) of the outlet temperature (θₒᵤₜ) for a predeterminable burner power output, the discharged amount of heat transfer medium being calculated on the basis of the rate of rise (v_{A}), and **in that** the controller (1) also controls the heating of the heat transfer medium on the basis of the calculated amount of a discharged heat transfer medium.

26. Controller according to Claim 25, **characterized in that**, after the calculation of the amount of discharged heat transfer medium, the controller (1) changes the burner power output in a modulating manner, it being possible for the controller parameters to be changed on the basis of the calculated amount of discharged heat transfer medium.

## Revendications

1. Dispositif de régulation de chauffe-eau, en particulier pour la régulation d'un chauffe-eau instantané d'eau d'usage, comprenant un brûleur (2) pour chauffer un médium caloporteur, une entrée pour amener le médium caloporteur qui présente une température déterminée (ϑ_{Ein}) à l'entrée, une sortie d'évacuation du médium caloporteur qui présente une température de sortie (ϑ_{Aus}) déterminée à la sortie et un régulateur (1) qui règle le chauffage du médium caloporteur au moins en fonction d'une température de consigne (ϑ_{Soll}) et de la température de sortie (ϑ_{Aus}), **caractérisé en ce que** le régulateur (1) mesure une vitesse d'augmentation (V_{A}) de la température de sortie (ϑ_{Aus}) à une puissance prédéterminable du brûleur, la quantité de médium caloporteur évacuée étant calculée à l'aide de la vitesse d'augmentation (V_{A}), et **en ce que** le régulateur (1) règle le chauffage du médium caloporteur y compris à l'aide de la quantité calculée de médium caloporteur évacué.

2. Dispositif selon la revendication 1, **caractérisé en ce que** le régulateur (1) modifie, en modulant, la puissance du brûleur suite au calcul de la quantité de médium caloporteur évacué, les paramètres de réglage étant modifiables à l'aide de la quantité calculée de médium caloporteur évacué.

3. Dispositif selon l'une des revendications 1 ou 2, **caractérisé en ce que** le régulateur (1) comporte une mémoire pour mettre en mémoire la plus petite et la plus grande vitesse d'augmentation (V_{Amin}; V_{Amax}) de la température de sortie (ϑ_{Aus}) pour chaque température de consigne (ϑ_{Soll}) réglable, **en ce que** le régulateur (1) compare la vitesse d'augmentation (V_{A}) mesurée avec la plus petite et la plus grande vitesse d'augmentation (V_{Amin}; V_{Amax}) et **en ce que** le régulateur (1) met en mémoire la vitesse d'augmentation mesurée en tant que la plus petite resp. la plus grande vitesse d'augmentation (V_{Amin}; V_{Amax}) dans la mémoire dans le cas où la vitesse d'augmentation (V_{A}) mesurée est inférieure à la plus petite vitesse d'augmentation (V_{Amin}) resp. supérieure à la plus grande vitesse d'augmentation (V_{Amax}).

4. Dispositif selon l'une des revendications précédentes, **caractérisé en ce que** le régulateur (1), à une température de consigne (ϑ_{Soll}) réglée et la puissance prédéterminable du brûleur, affecte la plus petite vitesse d'augmentation (V_{Amin}) à la plus grande quantité évacuable de médium caloporteur et la plus grande vitesse d'augmentation (V_{Amax}) à la plus petite quantité évacuable de médium caloporteur et calcule, à l'aide de la vitesse d'augmentation (V_{A}) mesurée, la quantité évacuée de médium caloporteur linérairement en rapport avec celle-ci.

5. Dispositif selon l'une des revendications précédentes, **caractérisé en ce que** le régulateur règle, en tant que puissance prédéterminable du brûleur, 60 % à 100 % et de préférence à peu près 80 % de la puissance du brûleur requise, à la quantité maximale évacuable de médium caloporteur à une température de consigne (ϑ_{Soll}) réglée.

6. Dispositif selon l'une des revendications précédentes, **caractérisé en ce que** le régulateur (1) lance la mesure de la vitesse d'augmentation (V_{A}) à une température de sortie (ϑ_{Ausmin}) minimale et la termine à l'obtention de la température de consigne (ϑ_{Soll}).

7. Dispositif selon l'une des revendications 1 à 5, **caractérisé en ce que** le régulateur (1) lance la mesure de la vitesse d'augmentation (V_{A}) à une différence de température prédéterminable en dessous de la température de consigne (ϑ_{Soll}) et la termine à l'obtention de la température de consigne (ϑ_{Soll}).

8. Dispositif selon l'une des revendications précédentes, **caractérisé en ce que**, à la puissance prédéterminable du brûleur et la non-obtention de la température de consigne (ϑ_{Soll}) à l'expiration d'une durée de temps prédéterminable, le régulateur (1) modifie, en modulant, la puissance du brûleur sans tenir compte de la quantité de médium caloporteur.

9. Dispositif selon l'une des revendications précédentes, **caractérisé en ce que**, à chaque modification de la température de consigne (ϑ_{Soll}), le régulateur (1) mesure de nouveau la vitesse d'augmentation (V_{A}) de la température de sortie (ϑ_{Aus}) à une puissance du brûleur prédéterminable et affectée à la température de consigne.

10. Dispositif selon l'une des revendications précédentes, **caractérisé en ce qu'**un échangeur secondaire (10) peut être utilisé pour chauffer le médium caloporteur, **en ce que** le régulateur (1) utilise, en tant que température d'entrée (ϑ_{Ein}), la température du médium tampon mesurée à l'aide d'un capteur de température du médium tampon (B4) majorée d'une température de correction en l'absence de capteur de température d'entrée (B5) et lorsque la quantité de médium caloporteur évacuée dépasse une quantité maximale prédéterminable et/ou le temps d'évacuation dépasse un temps maximal prédéterminable.

11. Procédé de régulation de chauffe-eau, en particulier pour la régulation d'un chauffe-eau instantané d'eau d'usage, pour chauffer un médium caloporteur au moyen d'un brûleur (2), le médium caloporteur étant amené par l'intermédiaire d'une entrée à un échangeur thermique (7, 10) et étant de nouveau évacué par l'intermédiaire d'une sortie, le médium caloporteur présentant une température d'entrée (ϑ_{Ein}) déterminée à l'entrée et une température de sortie (ϑ_{Aus}) déterminée à la sortie et le chauffage du médium caloporteur dans l'échangeur thermique (7, 10) étant réglé au moins en fonction d'une température de consigne (ϑ_{Soll}) et de la température de sortie (ϑ_{Aus}), **caractérisé en ce qu'**une vitesse d'augmentation (V_{A}) de la température de sortie (ϑ_{Aus}) à une puissance prédéterminable du brûleur est mesurée, **en ce que** la quantité de médium caloporteur évacuée est calculée à l'aide de la vitesse d'augmentation (VA) et **en ce que** le chauffage du médium caloporteur est également réglé à l'aide de la quantité calculée de médium caloporteur évacué.

12. Procédé selon la revendication 11, **caractérisé en ce que**, à une température de consigne (ϑ_{Soll}) réglée et la puissance prédéterminable du brûleur, la plus petite vitesse d'augmentation (V_{Amin}) est affectée à la plus grande quantité évacuable de médium caloporteur et la plus grande vitesse d'augmentation (V_{Amax}) est affectée à la plus petite quantité évacuable de médium caloporteur et, à l'aide de la vitesse d'augmentation (V_{A}) mesurée, la quantité de médium caloporteur évacuée est affectée linérairement en rapport avec celle-ci et **en ce que** les paramètres de réglage sont modifiés de manière telle que, à l'aide de la quantité calculée de médium caloporteur évacué, la puissance du brûleur se modifie plus fortement en cas de plus grandes quantités de médium caloporteur évacué et moins fort en cas de quantités moindres de médium caloporteur évacué.

13. Procédé selon l'une des revendications 11 ou 12, **caractérisé en ce que** 60 % à 100 % et de préférence à peu près 80 % de la puissance requise du brûleur à la quantité maximale évacuable de médium caloporteur à une température de consigne (ϑ_{Soll}) réglée sont sélectionnés en tant que puissance prédéterminable du brûleur.

14. Procédé selon l'une des revendications 11 à 13, **caractérisé en ce que** la puissance du brûleur est limitée, en fonction de la température de consigne (ϑ_{Soll}) réglée, à une valeur maximale qui correspond à une fraction de la puissance du brûleur à la température de consigne maximale (ϑ_{Sollmax}) et pour la plus grande quantité évacuable de médium caloporteur.

15. Procédé selon la revendication 14, **caractérisé en ce que** la puissance limitée du brûleur est utilisée suite au calcul de la quantité de médium caloporteur évacué pour la régulation modulante.

16. Procédé selon l'une des revendications 14 ou 15, **caractérisé en ce que** la limitation de la puissance du brûleur se fonde sur la valeur maximale lorsque le régulateur (1) se trouve au niveau de la limite de puissance pendant un temps plus prolongé qu'une durée de temps prédéterminable et/ou si la température de sortie (ϑ_{Aus}) n'atteint pas la température de consigne (ϑ_{Soll}) moins une différence de température et/ou si la vitesse d'augmentation (V_{A}) de la température de sortie (ϑ_{Aus}) se trouve en dessous d'une limite prédéterminable.

17. Procédé selon l'une des revendications 11 à 16, **caractérisé en ce que**, pour la régulation du chauffage du médium caloporteur, on utilise la somme de la température de consigne (ϑ_{Soll}) et une température de correction de consigne (ϑ_{Korr}).

18. Procédé selon la revendication 17, **caractérisé en ce que** la température de correction de consigne (ϑ_{Korr}) est calculée en au moins deux valeurs différentes de la température de consigne (ϑ_{Soll}) par mesure des températures de consigne exactes et est interpolée linéairement pour toutes les autres valeurs de la température de consigne (ϑ_{Soll}) à l'aide d'une droite située entre les deux valeurs différentes de la température de consigne (ϑ_{Soll}).

19. Procédé selon l'une des revendications 11 à 18, **caractérisé en ce que** le médium caloporteur est chauffé au moyen d'un échangeur secondaire (10), **en ce qu'**est utilisée, en tant que température d'entrée (ϑ_{Ein}), la température mesurée du médium tampon majorée d'une température de correction en l'absence de capteur de température d'entrée (B5) et lorsque la quantité de médium caloporteur évacuée dépasse une quantité maximale prédéterminable et/ou le temps d'évacuation dépasse un temps maximal prédéterminable.

20. Procédé selon la revendication 19, **caractérisé en ce qu'**est utilisée, en tant que température d'entrée (ϑ_{Ein}), la température mesurée du médium tampon majorée d'une température de correction uniquement si celle-ci se situe à l'intérieur d'une plage de température prédéterminable autour d'une valeur moyenne préférentielle.

21. Procédé selon l'une des revendications 11 à 20, **caractérisé en ce que**, après le démarrage du brûleur (2), on commute pour passer d'une puissance d'allumage à une puissance cyclique du brûleur, laquelle est prédéterminable et peut être mise en mémoire.

22. Procédé selon la revendication 21, **caractérisé en ce que** la puissance cyclique du brûleur est la dernière puissance avant l'arrêt du brûleur (2) ou la puissance minimale du brûleur (2) pouvant être réglée.

23. Procédé selon l'une des revendications 21 ou 22, **caractérisé en ce que** le ventilateur du brûleur (2) n'est pas arrêté en mode cyclique, c'est-à-dire dans le cas de petites quantités évacuées de médium caloporteur, et est exploité de préférence avec un régime d'allumage.

24. Utilisation du dispositif selon l'une des revendications 1 à 10 et/ou d'un procédé selon l'une des revendications 11 à 23 pour la régulation d'un chauffe-eau instantané d'eau d'usage.

25. Régulateur (1) pour l'exécution d'un procédé selon l'une des revendications 11 à 23, en particulier pour la régulation d'un chauffe-eau instantané d'eau d'usage, comportant au moins une entrée de lecture ou un processeur pour le calcul de la différence entre une température de consigne (ϑ_{Soll}) réglable et la température de sortie (ϑ_{Aus}) d'un médium caloporteur chauffable par un brûleur (2) et au moins une sortie de régulation de la puissance du brûleur (2), **caractérisé en ce que** le régulateur (1) comporte au moins une entrée de lecture de la température de sortie (ϑ_{Aus}), **en ce que** le régulateur (1) mesure une vitesse d'augmentation (V_{A}) de la température de, sortie (ϑ_{Aus}) à une puissance prédéterminable du brûleur, la quantité de médium caloporteur évacuée étant calculée à l'aide de la vitesse d'augmentation (V_{A}), et **en ce que** le régulateur (1) règle également le chauffage du médium caloporteur à l'aide de la quantité calculée de médium caloporteur évacué.

26. Régulateur selon la revendication 25, **caractérisé en ce que** le régulateur (1) modifie, en modulant, la puissance du brûleur suite au calcul de la quantité de médium caloporteur évacué, les paramètres de réglage étant modifiables à l'aide de la quantité calculée de médium caloporteur évacué.
